# EUROPÄISCHE PATENTSCHRIFT

(11) **EP 0 674 462 B1**
(45) Veröffentlichungstag und Bekanntmachung des Hinweises auf die Patenterteilung: **14.08.2002**
(21) Anmeldenummer: 94104617.9
(22) Anmeldetag: 23.03.1994
(51) Int. Cl.: H04R 25/00, G06G 7/60

(54) **Einrichtung zur Anpassung programmierbarer Hörgeräte**
Device for the fitting of programmable hearing aids
Dispositif pour l'adaptation de prothèses auditives

(43) Veröffentlichungstag der Anmeldung: 27.09.1995
(73) Patentinhaber: Siemens Audiologische Technik GmbH, 91058 Erlangen (DE)
(72) Erfinder: Weinfurtner, Oliver, Dipl.-Ing., D-91052 Erlangen (DE)
(74) Vertreter: Berg, Peter

(56) Entgegenhaltungen:
- EP-A- 0 363 609
- EP-A- 0 398 536
- EP-A- 0 573 845
- CH-A- 671 131
- DE-A- 4 225 758
- "A computer program for fitting a master hearing aid to the residual hearing characteristics of individual patients", XP 000577364, A. Engebretson and D. Miller, J. Acoust. Soc. Am. 72(2), august 1982.

## Beschreibung

Die Erfindung betrifft eine Einrichtung zur Anpassung programmierbarer Hörgeräte, umfassend eine über eine Signalübertragung mit dem Hörgerät koppelbare Datenverarbeitungseinheit, in die den Hörverlust des zu versorgenden Hörgeräteträgers kennzeichnende Daten eingebbar sind und wobei der Datenverarbeitungseinheit ferner Kenndaten des Hörgerätes zuführbar oder von einem Datenträger der Datenverarbeitungseinheit abrufbar sind.

Es ist bekannt, Hörgeräte an den individuellen Hörverlust des zu versorgenden Hörgeräteträgers anzupassen. Ferner wird eine Einstellung des Hörgerätes für verschiedene Hörsituationen vorgesehen. Programmierbare Hörgeräte bieten eine Vielzahl von einstellbaren Parametern, welche die möglichst optimale Anpassung des elektroakustischen Verhaltens des Hörgerätes an den zu kompensierenden Gehörschaden ermöglichen sollen. Gleichzeitig wird aber die Anpassung wegen dieser Vielzahl von Parametern und der daraus erwachsenden Vielfalt möglicher Einstellungskombinationen für den Hörgeräteakustiker immer schwieriger. Dies kann zur fehlerhaften Anpassung des Hörgerätes führen oder zur nicht optimalen Ausnutzung aller Anpaßmöglichkeiten.

Aus der EP 0 363 609 A1 ist eine Einrichtung zur Anpassung programmierbarer Hörgeräte bekannt, umfassend eine über eine Signalübertragung mit dem Hörgerät koppelbare Datenverarbeitungseinheit, in die den Hörverlust des zu versorgenden Hörgeräteträgers kennzeichnende Daten eingebbar sind und wobei der Datenverarbeitungseinheit ferner Kenndaten des Hörgerätes zuführbar oder von einem Datenträger der Datenverarbeitungseinheit abrufbar sind.

Aus der EP 0 573 845 A1 ist ein Fuzzy-Logik-Controller bekannt, der aus einer Fuzzyfikationsschaltung (FUZ) einem Regeldetektor (RDEC), einer Regelauswerteschaltung (RA), einer Inferenzschaltung (INF), einer Defuzzyfikationsschaltung (DFUZ) und einer Ablaufsteuerung (CTRL) besteht, wobei im Regel die Codenummern (NA) für linguistische Werte der Ausgangsvariablen zusammen mit Auswahlsignalen (SM) zur Feststellung der durch die jeweilige Regel betroffenen Eingangsvariablen bildbar und zusätzlich zu den Werten (ME) der Zugehörigkeitsfunktionen für die linguistischen Werte der Eingangsvariablen der Regelauswerteschaltung zuführbar sind und in dieser für jeden linguistischen Wert der Ausgangsvariablen ein Gewichtungssignal (G) erzeugbar ist.

Aus Engebretson, A.M., Miller, J.D., "A computer program for fitting a master hearing aid to the residual hearing characteristics of individual patients", J. Acoust. Soc. Am., Vol. 72, No. 2, August 1982, ist eine Einrichtung zur Anpassung programmierbarer Hörgeräte bekannt, umfassend eine über eine Signalübertragung mit dem Hörgerät koppelbare Datenverarbeitungseinheit, in die den Hörverlust des zu versorgenden Hörgeräteträgers kennzeichnende Daten eingebbar sind und wobei der Datenverarbeitungseinheit ferner Kenndaten des Hörgerätes zuführbar oder von einem Datenträger der Datenverarbeitungseinheit abrufbar sind. Als Ergebnis werden Hörgeräteeinstelldaten bereit gestellt.

Aufgabe der Erfindung ist es, eine Einrichtung zur Anpassung programmierbarer Hörgeräte zu schaffen, die eine möglichst optimale Anpassung des Hörgerätes an den Hörverlust ermöglicht, wobei die Anpassung selbst einfach ausführbar ist und wobei die hörgerätespezifischen Eigenschaften unter Berücksichtigung von vom Hörgerätehersteller vorgebbarer Regeln optimal nutzbar sind.

Erfindungsgemäß wird diese Aufgabe bei einer Einrichtung der eingangs genannten Art dadurch gelöst, daß die Datenverarbeitungseinheit ein Fuzzy-Logik-Modul aufweist, dessen Recheneinheit die eingebbaren und/oder abrufbaren Daten und Kenndaten unter Einbeziehung von Verarbeitungsregeln aus wenigstens einer Regelbasis nach dem Prinzip der Fuzzy-Logik verarbeitet und als Ergebnis Hörgeräteeinstelldaten bereit stellt.

Auf vorteilhafte Weise wird dadurch dem Hörgeräteakustiker die Möglichkeit zur Hörgeräteanpassung gegeben, indem ihm eine nach dem Prinzip der Fuzzy-Logik realisierte Programmiereinheit zur Verfügung steht, die nach Eingabe der audiometrischen Daten sowie des Typs des anzupassenden Hörgeräts optimale und sinnvoll aufeinander abgestimmte Einstellungen aller Hörgeräteparameter vorschlägt. Diese Einstellungsvorschläge können komplett übernommen oder bei Bedarf, nach weiteren akustischen Messungen, modifiziert werden.

Das Fuzzy-Logik-Modul bzw. die Datenverarbeitungseinheit wird z.B. primär vom Hersteller des Hörgerätes geliefert. Das Regelwerk des Moduls ist vom Anwender der Anpaßeinrichtung dahingehend ergänzbar, daß in einen Datenträger des Moduls weitere Verarbeitungsregeln zur Ermittlung der Hörgeräteparameter eingebbar sind, die auf besonderen Erfahrungswerten des Akustikers beruhen.

Vorteilhafte Ausführungsformen der Erfindung sind durch die Patentansprüche 2 bis 6 gekennzeichnet.

Weitere Vorteile und Einzelheiten der Erfindung werden nachfolgend anhand der in den Figuren dargestellten Ausführungsbeispiele näher erläutert.

Es zeigen:
Figur 1 ein Blockschaltbild einer erfindungsgemäßen Einrichtung zur Anpassung programmierbarer Hörgeräte,
Figuren 2 bis 4 beispielhafte Darstellungen des Grundprinzips für die Anwendung von Fuzzy-Logik bei der Ermittlung von Anpaßparametern eines programmierbaren Hörgerätes.

Die in Figur 1 schematisch dargestellte erfindungsgemäße Einrichtung für die Realisierung eines Fuzzy-Logik-Systems zur Bestimmung der Anpaßparameter für ein programmierbares Hörgerät 2 ist in Form eines selbständigen Programmiergerätes oder auch in Kombination mit einem Personalcomputer oder in Verbindung mit einer anderen Datenverarbeitungsanlage ausführbar. Die Einrichtung umfaßt eine Datenverarbeitungseinheit 3, die über ein Interface 12 zur Signalübertragung 1 mit dem Hörgerät 2 koppelbar ist. Die Signalübertragung 1 kann über eine Leitungsverbindung oder auch drahtlos erfolgen. Die Datenverarbeitungseinheit 3 bzw. ein zum Hörgerät 2 externes Programmiergerät weist ein Fuzzy-Logik-Modul 5 auf. Dieses Modul 5 umfaßt wiederum eine Recheneinheit 6 bzw. einen Prozessor mit Komponenten zur Ausführung der Fuzzy-Logik-Operationen: Fuzzyfizierung 13, Inferenzbildung 14 und Defuzzyfizierung 15. Ferner enthält das Fuzzy-Logik-Modul 5 wenigstens eine Regelbasis 7. Auf einem Datenträger dieser Regelbasis 7 bzw dieses Regelwerks sind Verarbeitungsregeln zur Ermittlung von Hörgeräteeinstelldaten abrufbar gespeichert, wobei zur Ermittlung der Hörgeräteeinstelldaten/Hörgeräteparameter die den jeweiligen Hörverlust des zu versorgenden Hörgeräteträgers kennzeichnenden Daten 4 und die vom Hörgerätehersteller vorgegebenen Kenndaten 11 des jeweils zu programmierenden Hörgerätes 2 in die Ermittlung bzw. Berechnung der Hörgeräteeinstelldaten einbezogen werden. Die Eingabe der auf den Hörverlust des Hörbehinderten bezogenen Daten 4 erfolgt über eine Schnittstelle 8 zur Recheneinheit 6 der Datenverarbeitungseinheit 3 bzw. des Fuzzy-Logik-Moduls 5. Mit 9 ist ein Datenträger für die hörgerätespezifischen Kenndaten 11 bezeichnet, der ebenfalls der Datenverarbeitungseinheit 3 bzw. dem Fuzzy-Logik-Modul 5 zugeordnet ist und dessen vom Hörgerätehersteller vorgegebenen hörgerätespezifischen Kenndaten 11 der Recheneinheit 6 zuführbar bzw. von dieser abrufbar sind.

Im gezeichneten Ausführungsbeispiel ist neben der Regelbasis 7, in der die Verarbeitungsregeln des Hörgeräteherstellers gespeichert und abrufbar sind, eine zusätzliche Regelbasis des Hörgeräteakustikers vorgesehen, deren Datenträger 10 dem Hörgeräteakustiker die Möglichkeit zur zusätzlichen Speicherung von Verarbeitungsregeln gibt, die sich aus eigenen Erfahrungswerten ableiten. Der die Anpassung des Hörgerätes vornehmende Akustiker kann dabei die in den Datenträger 10 einlesbaren Verarbeitungsregeln selbst bestimmen, wieder verändern oder korrigieren, während die herstellerseitig vorgegebenen Verarbeitungsregeln der ersten Regelbasis 7 nicht veränderbar sein sollen.

### Vorteile der Erfindung:

Bisher können Hörgeräteakustiker bei der Anpassung eines programmierbaren Hörgeräts nur entweder
- die werksseitigen Standardeinstellungen für programamierbare Hörgeräte bzw. die einzelnen Hörsituationen übernehmen oder
- jeden Parameter des Hörgeräts bzw. der Hörsituation einzeln einstellen/modifizieren.

Nachteilig an dieser Vorgehensweise ist, daß im ersten Fall die individuellen Anpaßmöglichkeiten des programmierbaren Hörgerätes gar nicht genutzt werden oder im zweiten Fall, trotz großem Anpaßaufwand, eventuell eine nicht optimale oder sogar falsche Einstellung der Hörgeräteparameter stattfindet.

Die auf dem Prinzip der Fuzzy-Logik aufgebaute, erfindungsgemäße Anpaßeinrichtung zeichnet sich demgegenüber insbesondere durch folgende Vorteile aus:
- Es ist die optimale und sinnvoll aufeinander abgestimmte Einstellung aller Hörgeräteparameter entsprechend den individuellen audiometrischen Daten des Hörschadens nach allgemein gültigen, vom Hörgerätehersteller vorgegebenen und geprüften Regeln möglich.
- Die Einstellung aller Parameter eines programmierbaren Hörgerätes ist eine komplexe Optimierungsaufgabe, die nicht immer in geschlossener, analytischer Form gelöst werden kann. Vielmehr spielen einzelne, aus der Erfahrung gewonnene Regeln hierbei eine wichtige Rolle. Dabei können sich bei entsprechender Konstellation der Eingabedaten und/oder Regelsätze durchaus auch einander teilweise widersprechende Forderungen für die Einstellung einzelner Parameter ergeben. Die Verarbeitung solcher zum Teil widersprüchlicher Teilergebnisse im Sinne eines Gesamtoptimums ist eine inhärente Fähigkeit der Fuzzy-Logik.
- Die in der Anpaßpraxis ermittelten audiometrischen Daten sind im allgemeinen mit relativ großen Toleranzen behaftet. Ein Anpaßmechanismus, welcher nach dem Prinzip der Fuzzy-Logik arbeitet, ist aufgrund der Fuzzyfizierung der Eingabedaten aber inhärent sehr robust gegenüber solchen Toleranzen, d.h. die unpräzisen Eingabedaten führen nicht oder nur geringfügig zu einer Verschlechterung des berechneten Parametersatzes für die Programmierung des Hörgerätes.

Im folgenden wird eine beispielhafte Erläuterung der Anwendung von Fuzzy-Logik bei der Ermittlung von Anpaßparametern eines programmierbaren Hörgerätes anhand der Figuren 2 bis 4 beschrieben.

Gemäß Figuren 2 bis 4 wird beispielhaft die Struktur der Bearbeitung von Größen mittels Fuzzy-Logik aufgezeigt. Der erste Schritt für die Implementierung einer Fuzzy-Logik-Struktur ist die Definition der linguistischen Variablen für ihre Eingangs- und Ausgangsgrößen. Für jede dieser Größen werden deren Terme über einer numerischen Werteskala aufgetragen. Über der x-Achse des Koordinatenkreuzes ist die variable Größe A in Einheiten über einer numerischen Werteskala dargestellt. In der y-Achse ist der Zugehörigkeitsgrad angegeben. Der "scharfe" Wert A=2 auf der numerischen Werteskala aktiviert so beispielsweise den Term "A ist sehr klein" mit einem Grad von 0,6 und den Term "A ist mittel" mit einem Grad von 0,2.

Der scharfe Wert A=2 wird nach dieser Fuzzyfizierung als Fuzzy-Wert (linguistische Variable) A mit folgendem Satz von Aussagen beschrieben:
µ(A ist sehr klein) = 0,6;
µ(A ist mittel) = 0.2;
µ(A ist groß) = 0,0;
µ(A ist sehr groß) = 0,0.

µ ist also der "Erfüllungsgrad" oder "Wahrheitsgrad" der jeweiligen Aussage.

Die weitere Verarbeitung der Größen im Inneren des Fuzzy-Logik-Systems, insbesondere ihre Verknüpfung nach den Regeln des Regelwerks (Inferenz) geschieht nun in dieser fuzzyfizierten Darstellung.

Das Ergebnis der gesamten Verknüpfungsoperation wird am Ausgang des Fuzzy-Logik-Systems wieder in scharfe Werte umgewandelt (Defuzzyfizierung).

Figur 3 zeigt im Überblick die logische Struktur eines Fuzzy-Logik-Systems, das folgendes beispielhafte Regelwerk realisiert:
- Regel 1:: **if** A ist groß **and** B ist groß **then** X ist groß **and** Y ist groß.
- Regel 2:: **if** A ist klein **or** B ist groß **then** X ist mittel.
- Regel 3:: **if** A ist klein **and** B ist klein **then** Y ist klein.

Figur 4 verdeutlicht in grafischer Form die Funktionsweise dieses Fuzzy-Logik-Systems: Die beiden scharfen Eingangsgrößen A und B werden in der oben beschriebenen Weise fuzzyfiziert. Die beiden Operatoren **and** und **or** sind in diesem Beispiel in der meist üblichen Weise als Minimum- und Maximum-Bildung realisiert. Andere allgemein aus der Literatur bekannte Realisierungsarten kämen hierfür prinzipiell genauso in Frage. Die Erfüllungsgrade der Verknüpfungsoperationen aktivieren nun im jeweiligen Maß die Terme der Fuzzy-Ausgangsgrößen. Durch Überlagerung der aktivierten Terme einer jeden Ausgangsgröße und ihre Flächenschwerpunktsbildung ergeben sich nun die scharfen Ausgangsgrößen des Fuzzy-Logik-Systems. Für die Realisierung dieses letzten Schritts (Defuzzyfizierung) sind an sich bekannte Methoden anwendbar.

Ausführungsbeispiel für ein Fuzzy-Logik-System zur Ermittlung von Anpaßparametern eines programmierbaren Mehrkanal-Hörgeräts:
Als Eingangsgrößen für das Fuzzy-Logik-System zur Ermittlung von Anpaßparametern kommen u.a. folgende Kenngrößen in Frage:
- Hörschwelle bei verschiedenen Frequenzen
- Unbehaglichkeitsschwelle bei verschiedenen Frequenzen
- Ergebnisse von Sprachverständlichkeitstests mit/ohne Störgeräuschen
- Subjektiver Höreindruck des Schwerhörigen im Sinne von Besser/Schlechter-Entscheidungen bei zu vergleichenden Situationen.

Als Ausgangsgrößen eines Fuzzy-Logik-Systems zur Ermittlung von Anpaßparametern kommen beispielsweise folgende Größen in Frage:
- Trennfrequenzen zwischen den einzelnen Kanälen
- Verstärkung(en)
- AGC-Schwelle(n); Schwelle(n) der automatisch arbeitenden Verstärkungsregelschaltung(en)
- AGC-Kompressionsfaktor(en)
- Peak-Clipping-Schwelle(n) von Begrenzungseinrichtungen
- Filtercharakteristiken (Grenzfrequenz, Flankensteilheit)
- Maximale Verstärkung

Das nachfolgend beschriebene beispielhafte Regelwerk geht davon aus, daß die Unbehaglichkeitsschwelle US und die Hörschwelle HS des Patienten bei verschiedenen Frequenzen ermittelt wurden. (Nomenklatur: "US#1350" steht für Unbehaglichkeitsschwelle bei 1350 Hz)

Der Regelsatz für die Bestimmung der unteren Trennfrequenz UTF könnte dann zB. lauten:
**1. if** (US#1350 - US#350) ist klein **then** UTF ist ca. 700Hz
**2. if** (US#1350 - US#350) ist groß **and** (US#1350 - US#700) ist groß **then** UTF ist größer als 700Hz
**3. if** (US#1350 - US#350) ist groß **and** (US#1350 - US#700) ist klein **then** UTF ist kleiner als 700Hz

Der Regelsatz für die Bestimmung der oberen Trennfrequenz (OTF) könnte in analoger Weise angegeben werden mit:
**1. if** (US#2650 - US#1350) **ist** klein **then** OTF ist ca. 2000Hz
**2. if** (US#2650 - US#1350) ist groß and (US#2650 - US#2000) ist groß **then** OTF ist größer als 2000Hz
**3. if** (US#2650 - US#1350) ist groß **and** (US#2650 - US#2000) ist klein **then** OTF ist kleiner als 2000Hz.

Die Regeln für die Bestimmung der AGC-Schwelle im unteren Kanal AGCU könnten wie folgt festgelegt werden:
**1. if** (US#350) ist niedrig **then** AGCU ist niedrig
**2. if** (US#350) ist groß **then** AGCU ist hoch

Der Regelsatz für die Bestimmung der Verstärkung im unteren Kanal GU könnte lauten:
**1. if (HS#350)** ist niedrig **then** GU ist mittel
**2. if (HS#350)** ist hoch **then** GU ist groß

Eine Möglichkeit des Regelsatzes für die Einstellung der Peak-Clipping-Schwelle PCS lautet:
**1. if** (US#350) **or** (US#1350) **or** (US#2650) ist niedrig **then** PCS ist niedrig
**2. if** (US#350) **and** (US#1350) **and** (US#2650) ist hoch **then** PCS ist hoch.

## Patentansprüche

1. Einrichtung zur Anpassung programmierbarer Hörgeräte, umfassend eine über eine Signalübertragung (1) mit dem Hörgerät (2) koppelbare Datenverarbeitungseinheit (3), in die den Hörverlust des zu versorgenden Hörgeräteträgers kennzeichnende Daten (4) eingebbar sind und wobei der Datenverarbeitungseinheit ferner Kenndaten (11) des Hörgerätes zuführbar oder von einem Datenträger der Datenverarbeitungseinheit abrufbar sind, **dadurch gekennzeichnet, daß** die Datenverarbeitungseinheit (3) ein Fuzzy-Logik-Modul (5) aufweist, dessen Recheneinheit (6) die eingebbaren und/oder abrufbaren Daten (4) und Kenndaten (11) unter Einbeziehung von Verarbeitungsregeln aus wenigstens einer Regelbasis (7) nach dem Prinzip der Fuzzy-Logik verarbeitet und als Ergebnis Hörgeräteeinstelldaten bereit stellt.

2. Einrichtung nach Anspruch 1, **dadurch gekennzeichnet, daß** das Fuzzy-Logik-Modul (5) wenigstens einen Datenträger (7) enthält, auf dem Verarbeitungsregeln zur Ermittlung von Hörgeräteeinstelldaten - aus den den jeweiligen Hörverlust des zu versorgenden Hörgeräteträgers kennzeichnenden Daten (4) und unter Berücksichtigung der jeweiligen Hörgerätekenndaten (11) - abrufbar gespeichert sind.

3. Einrichtung nach Anspruch 2, **dadurch gekennzeichnet, daß** als Datenträger (7) eine EEPROM oder eine Diskette verwendet wird.

4. Einrichtung nach Anspruchh 1, **dadurch gekennzeichnet, daß** die Datenverarbeitungseinheit (3) einen Datenträger (9) für die hörgerätespezifischen Daten (11) aufweist.

5. Einrichtung nach Anspruch 1 und 2, **dadurch gekennzeichnet, daß** das Fuzzy-Logik-Modul (5) einen zusätzlichen Datenträger (10) enthält, auf dem vom Anwender der Anpaßeinrichtung zur Hörgeräteprogrammierung eingebbare Verarbeitungsregeln zur Ermittlung der Hörgeräteeinstelldaten abrufbar speicherbar sind.

6. Einrichtung nach einem der Ansprüche 1 bis 5, **dadurch gekennzeichnet, daß** das Fuzzy-Logik-Modul (5) als Recheneinheit (6) einen Prozessor enthält, der Komponenten zur Fuzzyfizierung, Inferenz und Defuzzyfizierung der über eine Schnittstelle (8) und aus dem Datenträger (9) zuführbaren Datenwerten (11) unter Anwendung der auf dem (7) oder den (7, 10) Datenträger gespeicherten Verarbeitungsregeln aufweist.

## Claims

1. Device for adapting programmable hearing aids, comprising a data processing unit (3) which can be connected to the hearing aid (2) via a signal transmission path (1), it being possible to enter data (4) characterising the hearing loss of the relevant hearing aid wearer into said data processing unit, whereby characteristics (11) of the hearing aid can additionally be sent to the data processing unit or retrieved from a data carrier of the data processing unit, **characterised in that** the data processing unit (3) has a fuzzy logic module (5) whose arithmetic unit (6) processes the data (4) and characteristics (11) which can be entered and/or retrieved, including processing rules from at least one rule storage unit (7) according to the principle of fuzzy logic and as a result provides setting data for the hearing aid.

2. Device according to Claim 1, **characterised in that** the fuzzy logic module (5) contains at least one data carrier (7), on which processing rules for calculating setting data for the hearing aid - from the data (4) characterising the respective hearing loss of the relevant hearing aid wearer and taking account of the respective hearing aid characteristics (11) - is stored in retrievable fashion.

3. Device according to Claim 2, **characterised in that** an EEPROM or a diskette is used as a data carrier (7).

4. Device according to Claim 1, **characterised in that** the data processing unit (3) has a data carrier (9) for the data (11) specific to the hearing aid.

5. Device according to Claim 1 and 2, **characterised in that** the fuzzy logic module (5) contains an additional data carrier (10), on which the user of the adaptation means can in a retrievable fashion store processing rules which can be entered for hearing aid programming to calculate the setting data of the hearing aid.

6. Device according to one of Claims 1 to 5, **characterised in that** the fuzzy logic module (5) contains a processor as an arithmetic unit (6), said processor having components for fuzzification, inference and defuzzification of the data values (11) which can be sent via an interface (8) and from the data carrier (9) using the processing rules stored on the data carrier (7) or data carriers (7, 10).

## Revendications

1. Dispositif pour l'adaptation de prothèses auditives qui peuvent être programmées, comprenant une unité (3) informatique qui peut être couplée par une transmission (1) de signal à la prothèse (2) auditive et dans laquelle sont entrées des données (4) caractérisant la perte d'audition du porteur de la prothèse auditive à pourvoir, et dans lequel il peut être envoyé à l'unité informatique en outre des données (11) caractéristiques de la prothèse auditive, ou il peut être appelé des données (11) caractéristiques de la prothèse auditive d'un support de données à l'unité informatique, **caractérisé en ce que** l'unité (3) informatique comporte un module (5) en logique floue, dont l'unité (6) de calcul traite les données (4) et données (11) caractéristiques qui peuvent être entrées et/ou qui peuvent être appelées en incorporant des règles de traitement constituées d'au moins une base (7) de règle suivant le principe de la logique floue et met à disposition comme résultat des données de réglage de la prothèse auditive.

2. Dispositif suivant la revendication 1, **caractérisé en ce que** le module (5) de logique floue comporte au moins un support (7) de données sur lequel sont mémorisées, avec possibilité de les appeler, des règles de traitement destinées à la détermination de données de réglage de prothèse auditive, constituées des données (4) caractérisant la perte d'audition respective du porteur de la prothèse auditive à pourvoir et en tenant compte des données (11) respectives de la prothèse auditive.

3. Dispositif suivant la revendication 2, **caractérisé en ce qu'**il est utilisé comme support (7) de données une EEPROM ou une disquette.

4. Dispositif suivant la revendication 1, **caractérisé en ce que** l'unité (3) informatique comporte un support (9) de données pour les données (11) spécifiques à la prothèse auditive.

5. Dispositif suivant les revendications 1 et 2, **caractérisé en ce que** le module (5) de logique floue comporte un support (10) supplémentaire de données sur lequel peuvent être mémorisées, avec possibilité d'être appelées par l'utilisateur du dispositif d'adaptation, des règles de traitement qui peuvent être entrées pour la programmation de la prothèse auditive et qui sont destinées à déterminer les données de réglage de la prothèse auditive.

6. Dispositif suivant l'une des revendications 1 à 5, **caractérisé en ce que** le module (5) de logique floue comporte comme unité (6) de calcul un processeur qui présente des composants mis sous forme de logique floue d'inférence et de défusification des valeurs de données qui peuvent être envoyés par l'intermédiaire d'une interface (8) à partir du support (9) de données, en utilisant les règles de traitement mémorisées sur le support (7) ou sur les supports (7,10) de données.
